# EUROPÄISCHE PATENTSCHRIFT

(11) **EP 2 030 738 B1**
(45) Veröffentlichungstag und Bekanntmachung des Hinweises auf die Patenterteilung: **04.09.2013**
(21) Anmeldenummer: 08104836.5
(22) Anmeldetag: 23.07.2008
(51) Int. Cl.: B25D 16/00, H01H 9/06

(54) **Vibrierende Handwerkzeugmaschine mit einem Arretierschalter des Motorschalters**
Vibrating hand machine tool with a locking switch for the motor switch
Machine-outil manuelle vibrante dotée d'un selecteur de blocage pour le commutateur du moteur

(30) Priorität: 29.08.2007 DE 102007000470
(43) Veröffentlichungstag der Anmeldung: 04.03.2009
(73) Patentinhaber: HILTI Aktiengesellschaft, 9494 Schaan (LI)
(72) Erfinder: Mössnang, Franz, 86899 Landsberg (DE)
(74) Vertreter: Wildi, Roland

(56) Entgegenhaltungen:
- EP-A1- 1 369 207
- EP-A2- 1 693 161
- DE-A1- 10 034 768
- DE-A1- 19 720 947
- DE-A1- 19 937 767

## Beschreibung

Die Erfindung bezeichnet eine zumindest teilweise schlagende und drehende Handwerkzeugmaschine wie einen Kombihammer mit einem Arretierschalter des Motorschalters für den Meisselbetrieb.

Bei derartigen, längs der Schlagachse schlagenden und drehenden, Handwerkzeugmaschinen ist der Führungshandgriff bezüglich der Schlagwerksbaugruppe vibrationsentkoppelt. Für den rein schlagenden Meisselbetrieb wird üblicherweise der Motorschalter der Motorsteuerung im Einschaltzustand mit einem Arretierschalter arretiert, nicht jedoch für die auch drehenden weiteren Betriebsmodi. Unter dem Begriff Schlagwerksbaugruppe wird im Weiteren auch eine kombinierte Motor/Schlagwerksbaugruppe oder einer kombinierte Motor/Getriebebaugruppe verstanden.

Nach der DE10034768 ist der Führungshandgriff bezüglich der Schlagwerksbaugruppe vibrationsentkoppelt ausgebildet. Der Arretierschalter für den Motorschalter ist als eine im (bei zweckentsprechender Handhabung) unteren Griffbügel des Führungshandgriffs mehrteilig gelenkgelagerte Rastklammer ausgebildet, die mit einem drehversetzbaren Betriebsmodiwahlschalter der Schlagwerksbaugruppe verbunden ist. Eine derartige Lösung ist technologisch aufwendig und beansprucht Freiraum im unteren Griffbügel.

Nach der DE19937767 weist eine längs der Schlagachse vibrierende Handwerkzeugmaschine gemäß dem Oberbegriff des Anspruchs 1 einen Motorschalter in einem Führungshandgriff auf, an dessen (bei zweckentsprechender Handhabung) oberen Griffbügel ein Arretierschalter angeordnet ist, welcher den Motorschalter im voll eingeschalteten Zustand arretiert. Durch ein den Arretierschalter bezüglich seiner Arretierung steuerndes, versetzbares steifes Schaltgestänge, welches mit einem drehversetzbaren Betriebsmodiwahlschalter der Schlagwerksbaugruppe über eine Exzenterscheibe verbunden ist, wird sichergestellt, dass die Arretierung ausschliesslich im Meisselbetriebsmode, nicht jedoch in den drehenden weiteren Betriebsmodi ermöglicht wird.

Die Aufgabe besteht in einer Realisierung einer technologisch einfachen Steuerung des Arretierschalters für den Motorschalter in einem vibrationsentkoppelten Führungshandgriff. Ein weiterer Aspekt besteht in der raumsparenden Ausbildung des Schaltgestänges.

Die Aufgabe wird im Wesentlichen durch die Merkmale des Anspruchs gelöst. Vorteilhafte Weiterbildungen ergeben sich aus den Unteransprüchen.

So weist eine längs einer Schlagachse zumindest teilweise schlagende und drehende Handwerkzeugmaschine einen bezüglich einer vibrierenden Schlagwerksbaugruppe vibrationsentkoppelten Führungshandgriff mit einem Motorschalter zur Motorsteuerung auf, dem zur Arretierung ein Arretierschalter zugeordnet ist, der in einem Schaltbereich versetzbar ist, wobei in der Schlagwerksbaugruppe ein Betriebsmodiwahlschalter angeordnet ist, der ein Schaltgestänge versetzt, das einen Anschlag aufweist, der in einem drehenden Betriebsmode in den Schaltbereich hineinragt, wobei das Schaltgestänge abgewinkelt mit zwei Schenkeln ausgebildet ist, wobei ein biegesteifer Schenkel, der den Anschlag ausbildet sowie in einem Drehschwenkpunkt an der Schlagwerksbaugruppe verschwenkbar gelagert ist, und der andere mit dem Betriebsmodiwahlschalter verbundene, sich axial erstreckende Schenkel biegeschlaff ausgebildet ist.

Durch die Steuerung der Arretierfunktion über einen losen, nicht mit dem Arretierschalter verbundenen Anschlag, ist die Arretierung auch bei einem zur Schlagwerksbaugruppe vibrationsentkoppelten Führungshandgriff ermüdungsfrei sowie technologisch einfach realisiert. Indem das Schaltgestänge in einem Drehschwenkpunkt verschwenkbar gelagert ist, muss nur dieser Schenkel mit dem Anschlag hinreichend steif ausgebildet werden, der andere aber darf (soll) sich deformieren, wodurch Raum und Material gespart wird. Zudem ist über das Hebelgelenk eine Wegübersetzung des Anschlags bezüglich des Excenterhubs möglich.

Vorteilhaft bildet der biegeschlaff ausgebildete Schenkel nahe der Abwinklung ein Filmscharnier aus, wodurch die mit der axialen Versetzung des blegeschlaffen Schenkels bewirkte Winkeländerung elastisch und somit schädigungsfrei aufgenommen wird.

Vorteilhaft bildet der biegeschlaff ausgebildete Schenkel nahe der Verbindung mit dem Betriebsmodiwahlschalter ein weiteres Filmscharnier aus, wodurch auch die mit der Verschwenkung des biegesteifen Schenkels bewirkte Winkeländerung des biegeschlaff ausgebildeten Schenkels elastisch und somit schädigungsfrei aufgenommen wird.

Die Erfindung wird bezüglich eines vorteilhaften Ausführungsbeispiels näher erläutert mit:
Fig. 1 als Handwerkzeugmaschine
Fig. 2 als Einzelheit im Meisselbetriebsmode (gestrichelt im Drehbohrmode)
Fig. 3 als Schaltgestänge

Nach Fig. 1 weist eine längs einer Schlagachse A schlagende und drehende Handwerkzeugmaschine 1 in Form eines Kombihammers einen bezüglich einer Schlagwerksbaugruppe 2 mit einem in den drehenden und schlagenden Drehbohrmode und den nur schlagenden Meisselmode drehversetzbaren Betriebsmodiwahlschalter 3 (Fig. 2) vibrationsentkoppelten Führungshandgriff 4 auf. Im Führungshandgriff 4 ist ein Motorschalter 5 zur Motorsteuerung angeordnet, der mit einem an der Oberseite des oberen Griffbügel 6 angeordneten Arretierschalter 7 in Form eines axial längs versetzbaren Schiebers im Einschaltzustand arretierbar ist.

Nach Fig. 2 ist mit dem im Meisselbetriebsmode geschalteten Betriebsmodiwahlschalfier 3 über eine Exzenterscheibe 8 ein Schaltgestänge 9 axial schlagwerksseitig versetzt, wodurch ein Anschlag 10 nicht in den Schaltbereich X des Arretierschalters 7 hineinragt, so dass dieser zur Arretierung des Motorschalters 5 (Fig. 1) hinreichend weit schlagwerksseitig versetzbar ist. Hingegen ist mit dem im (gestrichelt dargestelten) Drehbohrmode geschalteten Betriebsmodiwahlschalter 3 das Schaltgestänge 9 axial griffseitig versetzt, wodurch der Anschlag 10 in den Schaltbereich X des Arretierschalters 7 hineinragt, wodurch dieser nicht zur Arretierung des Motorschalters 5 (Fig. 1) hinreichend weit schlagwerksseitig versetzbar ist. Dazu ist das Schaltgestänge 9 abgewinkelt mit zwei Schenkeln 16a, 16b ausgebildet, wobei ein biegesteifer (erkennbar an der Querversteifung) Schenkel 16a, der den Anschlag 10 ausbildet sowie aussermittig in einem Drehschwenkpunkt 17 an der Schlagwerksbaugruppe 2 (Fig.1) verschwenkbar gelagert ist. Der andere mit dem Betriebsmodiwahlschalter 3 verbundene, sich axial erstreckende Schenkel 16b ist biegeschlaff ausgebildet (erkennbar an der Querdeformation) und weist nahe der Abwinklung 18 sowie nahe der Verbindung mit dem Betriebsmodiwahlschalter 3 je ein Filmscharnier 19 auf.

Nach Fig. 3 ist das Schaltgestänge 9 als ein einstückiges Spritzgussbauteil aus Kunststoff ausgebildet.

## Patentansprüche

1. Eine längs einer Schlagachse (A) zumindest teilweise schlagende und drehende Handwerkzeugmaschine mit einer vibrierenden Schlagwerksbaugruppe (2) und einem Führungshandgriff (4) mit einem Motorschalter (5) zur Motorsteuerung, dem zur Arretierung ein Arretierschalter (7) zugeordnet ist, der in einem Schaltbereich (X) versetzbar ist, wobei in der Schlagwerksbaugruppe (2) ein Betriebsmodiwahlschalter (3) angeordnet ist, der ein Schaltgestänge (9) versetzt, **dadurch gekennzeichnet, dass** der Führungshandgriff (4) bezüglich der vibrierenden Schlagwerksbaugruppe (2) vibrationsentkoppelt ist, dass das Schaltgestänge (9) einen Anschlag (10) aufweist, der in einem drehenden Betriebsmode in den Schaltbereich (X) hineinragt, dass das Schaltgestänge (9) abgewinkelt mit zwei Schenkeln (16a, 16b) ausgebildet ist, dass ein Schenkel (16a) des Schaltgestänges (9), der den Anschlag (10) ausbildet sowie in einem Drehschwenkpunkt (17) an der Schlagwerksbaugruppe (2) verschwenkbar gelagert ist, biegesteif ausgebildet ist und dass der andere mit dem Betriebsmodiwahlschalter (3) verbundene, sich axial erstreckende Schenkel (16b) biegeschlaff ausgebildet ist.

2. Handwerkzeugmaschine nach Anspruch 1, **dadurch gekennzeichnet, dass** der biegeschlaff ausgebildete Schenkel (16b) nahe der Abwinklung (18) ein Filmscharnier (19) ausbildet.

3. Handwerkzeugmaschine nach Anspruch 1 oder 2, **dadurch gekennzeichnet, dass** der biegeschlaff ausgebildete Schenkel (16b) nahe der Verbindung mit dem Betriebsmodiwahlschalter (2) ein weiteres Filmscharnier (19) ausbildet.

## Claims

1. A hand machine tool at least partly turning and striking along a striking axis (A) with a vibrating striking mechanism component (2) and a guide handle (4) with a motor switch (5) for motor control, to which a locking switch (7) is allocated for locking, which may be moved in a switching area (X), in which an operating mode selector switch (3) is arranged in the striking mechanism component (2), which moves a switch rod (9), **characterised in that** the guide handle (4) is vibration decoupled with reference to the vibrating striking mechanism component (2), that the switch rod (9) has a stop (10), which extends into the switching area (X) in a turning operating mode, that the switch rod (9) is made at an angle with two legs (16a, 16b), that one leg (16a) of the switch rod (9), which forms the stop (10) and is accommodated on the striking mechanism component (2) in a turning pivot point (17) so that it may be swivelled and is made resistant to bending and that the other axially extending leg (16a) connected to the operating mode selector switch (3) is made non-resistant to bending.

2. Hand machine tool according to claim 1, **characterised in that** the leg (16a) made non-resistant to bending forms a film hinge (19) near the angling (18).

3. Hand machine tool according to claim 1 or 2, **characterised in that** the leg (16a) made non-resistant to bending forms a further film hinge (19) near the connection with the operating mode selector switch (2).

## Revendications

1. Machine-outil manuelle au moins partiellement percutante et rotative le long d'un axe de percussion (A), comportant un ensemble de mécanisme de percussion vibrant (2) et une poignée de guidage (4) avec un commutateur de moteur (5) pour une commande de moteur, lequel commutateur de moteur est destiné à bloquer un commutateur d'arrêt (7) qui peut être déplacé dans une plage de commutation (X), dans laquelle un sélecteur de mode de fonctionnement (3) est agencé dans l'ensemble de mécanisme de percussion (2), lequel sélecteur de mode de fonctionnement déplace une tringlerie de commutation (9), **caractérisée en ce que** la poignée de guidage (4) est vibratoirement désaccouplée par rapport à l'ensemble de mécanisme de percussion vibrant (2), **en ce que** la tringlerie de commutation (9) comporte une butée (10) qui fait saillie dans la plage de commutation (X) dans un mode de fonctionnement rotatif, **en ce que** la tringlerie de commutation (9) est formée coudée avec deux bras (16a, 16b), **en ce qu'**un bras (16a) de la tringlerie de commutation (9) qui forme la butée (10) et qui est monté de manière pivotante en un point de pivotement (17) sur l'ensemble de mécanisme de percussion (2), est formé de manière rigide en flexion et **en ce que** l'autre bras (16b) s'étendant axialement, relié au sélecteur de mode de fonctionnement (3), est formé de manière rigide en flexion.

2. Machine-outil manuelle selon la revendication 1, **caractérisée en ce que** le bras (16b) formé rigide en flexion forme une charnière-film (19) au voisinage du coude (18).

3. Machine-outil manuelle selon la revendication 1 ou 2, **caractérisée en ce que** le bras (16b) formé rigide en flexion forme une charnière-film supplémentaire (19) au voisinage de la liaison avec le sélecteur de mode de fonctionnement (3).
